# EUROPÄISCHE PATENTSCHRIFT

(11) **EP 0 398 320 B1**
(45) Veröffentlichungstag und Bekanntmachung des Hinweises auf die Patenterteilung: **30.11.1994**
(21) Anmeldenummer: 90109318.7
(22) Anmeldetag: 17.05.1990
(51) Int. Cl.: H01R 39/40

(54) **Kohlehalter**
Carbon brush holder
Porte-balai pour balai en charbon

(30) Priorität: 18.05.1989 DE 8906152 U
(43) Veröffentlichungstag der Anmeldung: 22.11.1990
(73) Patentinhaber: SCHUNK Motorensysteme GmbH, D-27777 Ganderkesee (DE)
(72) Erfinder: Köster, Walter, D-2875 Ganderkesee 1 (DE)
(74) Vertreter: Stoffregen, Hans-Herbert, Dr. Dipl.-Phys.

(56) Entgegenhaltungen:
- DE-A- 3 726 689
- DE-A- 3 726 894
- GB-A- 2 022 932
- GB-A- 2 094 069
- US-A- 3 656 018

## Beschreibung

Die Erfindung bezieht sich auf einen Kohlehalter aus gestanztem und gefaltetem Blechmaterial zum Befestigen auf einem Halteträger wie Kunststoffträger wobei von dem Kohlehalter ausgehende, zu einer Befestigungsfläche des Halteträgers ausgerichtete flächige Vorsprünge in zugeordnete Ausparungen des Halteträgers eingreifen.

Ein entsprechender Kohlehalter ist der US-A-3,656,018 zu entnehmen. Bei dem bekannten Kohlehalter weist eine Bodenfläche einerseits eine Aussparung und andererseits von dieser und von Abschnitten der Bodenwandung ausgehende dreieckförmige Vorsprünge auf, die aus der Ebene der Bodenfläche gebogen sind, um in einer Ausnehmung eines Halteträgers einzurasten.

Aus der DE-A-27 33 130 ist eine Bürstenhalterung für elektrische Maschinen bekannt, bei der das Gehäuse seitlich abragende Lappen aufweist, die in Schlitzführungen einer Bürstenführung einbringbar sind. Die Lappen müssen zusätzlich aus dem Blechmaterial gestanzt werden, aus dem auch die Abschnitte für das Gehäuse der Kohlebürste gestanzt werden. Dabei wird ein Blechzuschnitt gewählt, der es nur ermöglicht, daß die Kohlebürste von der vorderen Stirnseite in das Gehäuse einbringbar ist, also von der Seite, an der die Kohlebürste an einem Kommutator oder Schleifring anliegt.

In der DE-A-37 26 894 wird ein Kohlehalter beschrieben, bei dem die Befestigung eines von der Kohlebürste ausgehenden Litzenelementes in einer einen Schlitz in einer Wandung des Kohlehalters überspannenden Hülse einbringbar ist.

Aufgabe der vorliegenden Erfindung ist es, mit konstruktiv einfachen Mitteln ein sicheres Festlegen des Kohlehalters auf einem Halteträger wie Kunststoffträger zu ermöglichen. Dabei soll eine spannungsfreie Fixierung im Halteträger möglich sein, wobei gegebenenfalls ein Festhaken in gewünschten Positionen möglich sein soll. Dabei soll selbstverständlich die Möglichkeit gegeben sein, daß die Kohlebürste von der Rückseite in den Kohlehalter eingebracht werden kann, so daß die hierdurch erreichbaren Vorteile bei der Bestückung der Kohlehalter beibehalten bleiben können.

Die Aufgabe wird erfindungsgemäß dadurch gelöst, daß die Vorsprünge parallel zur Befestigungsfläche verlaufen und aus senkrecht zur Befestigungsfläche des Halteträgers verlaufenden Wandungen ausgeschnittene Abschnitte sind, zu denen die Wandungen weggefaltet sind, und/oder daß die Vorsprünge Verlängerungen einer von Wandungsabschnitten ausgehenden, parallel zur Befestigungsfläche verlaufenden schwalbenschwanzförmigen Verzahnung sind, die in der der Befestigungsfläche des Halteträgers zugewandten Wandung vorhanden ist.

Vorzugsweise können dabei die Vorsprünge als Rasthaken ausgebildet sein. In einem solchen Falle weisen die Rasthaken bevorzugterweise die Form eines ungleichschenkeligen Dreieckes auf, dessen langer Seitenschenkel in Richtung der vorderen Stirnfläche des Kohlehalters verläuft.

Sofern die Vorsprünge Verlängerungen von die Trennfuge bildenden Abschnitten des Kohlehalters sind, ist es zwar erforderlich, daß im Gegensatz zu der Alternative, bei der die Abschnitte Teil der senkrecht zur Befestigungsfläche verlaufenden Wandungen bilden, geringfügig mehr Blechmaterial benötigt wird. Dennoch sind die Vorsprünge quasi Abschnitte einer Wandung des Kohlehalters, die durch den Verlauf der Wandung selbst vorgegeben sind.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung von der Zeichnung zu entnehmenden bevorzugten Ausführungsbeispielen.

Es zeigen:
- Fig. 1: eine perspektivische Darstellung einer ersten Ausführungsform eines Kohlehalters, betrachtet von schräg hinten,
- Fig. 2: eine perspektivische Vorderansicht des Kohlehalters nach Fig. 1,
- Fig. 3: eine zweite Ausführungsform eines Kohlehalters,
- Fig. 4: eine dritte Ausführungsform eines Kohlehalters,
- Fig. 5: eine vierte Ausführungsform eines Kohlehalters und
- Fig. 6: eine fünfte Ausführungsform eines Kohlehalters.

In den Figuren, in denen gleiche Elemente mit gleichen Bezugszeichen versehen sind, sind verschiedene Ausführungsformen von Kohlehaltern 10, 44, 54, 60 und 70 dargestellt, die nicht gezeichnete Schleifkohlen aufnehmen, die mit den Lamellen eines Kommutators oder Schleifringen eines Elektromotors wechselwirken.

Jeder Kohlehalter 10, 44, 54, 60 bzw. 70 weist ein quaderförmiges Gehäuse 12 auf, dessen Seitenwandungen 14 und 16 Ausbauchungen aufweisen, um ein nicht dargestelltes vorzugsweise schraubenförmig ausgebildetes Federelement auf zunehmen, das auf die Schleifkohle eine in Richtung der vorderen Stirnseite 18 des Kohlehalters 10, 44, 54, 60 bzw. 70 gerichtete Kraft ausübt. Rückseitig sind umbiegbare Stege 20 vorgesehen, die als Federbremsen dienen. Folglich kann die Schleifkohle mit dem Federelement von der Rückseite des Kohlehalters 10, 44, 54, 60 bzw. 70 her in diesen geschoben werden. Nach Einbringen von Schleifkohle und Federelement werden dann die Stege 20 zum teilweisen Verschließen der rückseitigen Stirnfläche verbogen.

Bei den Ausführungsbeispielen der Fig. 1 - 3 ist in der ausgebauchten Seitenwandung 16 beabstandet zum Stirnbereich 18 und zu den rückseitig angeordneten aus stegartigen Elementen bestehenden Federbremsen 20 ein Schlitz 22 vorhanden, durch den ein von der Schleifkohle ausgehendes Litzenelement frei beweglich durchziehbar ist, um dieses mit seinem vorderen Ende mit einer vom Gehäuse 12 ausgehenden Befestigung 24 zu verbinden. Die Befestigung 24 ist aus der Wandung 16 ausgeschnitten und derart umgebogen, daß sie in etwa senkrecht zu dieser verläuft. Es ergibt sich folglich eine rechteckige bzw. quadratische ebene Fläche, die als Befestigung 24 für das Litzenelement dient. Die Befestigung 24 befindet sich in axialer Richtung des Halters 10 vor bzw. hinter dem Schlitz 22.

Zwischen der Befestigung 24 und dem Schlitz 22 verläuft ein Abschnitt 26 der Wandung 16, die als Litzenbremse dient. Wird nämlich die Schleifkohle und damit das Litzenelement in Richtung der Stirnseite 18 aufgrund der einwirkenden Federkraft verschoben, so legt sich das Litzenelement um den den Abschnitt 26 bzw. den Schlitz 22 begrenzenden, der Befestigung 24 zugewandten Rand 28, so daß bei abgestimmter Länge des Litzenelementes nach einem bestimmten Verbrauch der Schleifkohle ein weiteres Bewegen dieser trotz Einwirken des Federelementes nicht mehr möglich ist. Mit anderen Worten bleibt ein Rest der Schleifkohle innerhalb des Kohlehalters 10, und zwar dann, wenn die Länge des Litzenelementes kleiner als der Abstand zwischen Befestigung 24 und Rand 28 und diesem und dem Stirnbereich 18 des Kohlehalters 10 ist.

Obwohl sich der Schlitz 22 nur über einen gewissen Bereich der Wandung 16 erstreckt, ist eine Freibeweglichkeit der Litze gegeben. Durch die geringe Erstreckung des Schlitzes 22 ist jedoch eine hohe Stabilität des Kohlehalters 10 bzw. 44 selbst gewährleistet.

Der Kohlehalter 10, 44, 54, 60 bzw. 70 besteht aus gestanztem und gefaltetem Blechmaterial, wobei die zusammenzufügenden Ränder durch eine schwalbenschwanzförmig ausgebildete Verbindung 30 in der oberen Wandung 32 zusammengesetzt sind.

Die gegenüberliegende, die Unterseite bildende Wandung kann auf einer nicht dargestellten Befestigungsfläche eines Halteträgers angeordnet werden. Hierzu gehen Vorsprünge 36, 38, 40 aus, die aus dem unteren Randbereich 42 der Wandungen 16 bzw. 14 herausgestanzt sind. Diese Vorsprünge 36, 38, 40 verbleiben in der Ebene der unteren Wandung, zu der die Seitenwandungen 14 und 16 gefaltet werden. Die Vorsprünge 36, 38, 40 können in zugeordnete schlitzförmige Aussparungen des Halteträgers eingeschoben werden, so daß sich ein spannungsfreies Fixieren des Halters 10 bzw. 44 in vorzugsweise einem Kunststoffträger ergibt.

Die Vorsprünge 36, 38, 40 können rund oder als Widerhaken geformt sein. Letzteres ist dann der Fall, wenn ein unkontrolliertes Verrücken des Kohlehalters 10 unterbunden werden soll.

Sofern die Funktion eines Widerhakens erfüllt sein soll, wird vorzugsweise eine Form eines ungleichschenkligen Dreiecks gewählt, wobei dessen langer Schenkel 56 (s. Fig. 4) vorzugsweise der vorderen Stirnfläche 18 des jeweiligen Kohlehalters 10, 44, 54, 60 bzw. 70 zugewandt ist.

Der Kohlehalter 44 nach Fig. 3 unterscheidet sich von dem der Fig. 1 und 2 dahingehend, daß auch die die schwalbenschwanzförmige Trennfuge 30 aufweisende Wandung 32 Vorsprünge 46 und 48 aufweisen kann, die parallel zu der Wandung 32 verläuft und mit einem Halteträger wechselwirken kann. Hierzu ist es nicht erforderlich, daß aus den Wandungen 16 Abschnitte ausgestanzt werden, gleichwenn dies ergänzend - wie der Vorsprung 40 belegt - möglich ist.

Bevorzugterweise werden die die Verbindung mit dem Halteträger herstellenden Vorsprünge 46 und 48 des Kohlehalters 44 durch Abschnitte von Verzahnungen gebildet, die ansonsten die Verbindung zwischen den aneinanderzugewandten Abschnitten 50 und 52 der Wandung 32 des Kohlehalters 44 bilden. Es ist folglich nur erforderlich, daß aus dem blechförmigen Basismaterial einige Verzahnungen großflächiger ausgestanzt und die zugeordneten gegenüberliegenden Abschnitte des Randabschnitts 50 bzw. 52 entfernt werden, um die verlängerten Verzahnungen, also die Vorsprünge 46 und 48 bündig in der Ebene 32 verlaufen zu lassen. Selbstverständlich kann auch eine Überlappung im Bereich der Vorsprünge 46 und 48 im Bereich der Abschnitte 50 bzw. 52 erfolgen, so daß die Vorsprünge 46 und 48 auf der Wandung 32 aufliegen.

Bei der den Fig. 4 bis 6 zu entnehmenden Ausführungsform von Kohlehaltern wird im wesentlichen nur auf die Merkmale eingegangen, die sich in den Fig. 1 bis 3 nicht wiederfinden. Folglich ist für die gleichen Merkmale auf die zuvor wiedergegebene Beschreibung zu verweisen.

Der Kohlehalter 54 nach Fig. 4 weist einen in der Seitenwandung 16 verlaufenden Schlitz 56 auf, von dessen Längsrand die Befestigung 24 ausgeht. Folglich befindet sich zwischen der Befestigung 24 und dem Schlitz kein Abschnitt der Seitenwandung 16, die als Litzenbremse dient.

Aus der Fig. 4 wird in bezug auf die den Kohlehalter 54 in einer nicht dargestellten Trägerplatte festlegenden Vorsprünge 36 ersichtlich, daß diese als Rasthaken ausgebildet sein können, um also ein unverrückbares Festlegen an einer bestimmten Position der Trägerplatte zu ermöglichen. Hierbei weisen die Vorsprünge 36 die Geometrie eines ungleichschenkeligen Dreiecks auf, wobei der längere Seitenschenkel 56 der vorderen Stirnfläche 18 des Kohlehalters 54 zugewandt ist.

Der Kohlehalter 60 nach Fig. 5 weist in bezug auf die in der Wandung 32 vorgesehene Trennfuge 62 eine Besonderheit auf. So können Abschnitte 64, 66 der Trennfuge über die Wandung 32 hinaus verlängert und sodann parallel zu den Seitenwandungen 14, 16 abgewinkelte Abschnitte 68 und 70 aufweisen, die z.B. als Befestigung der Kohlelitze dienen, wodurch sich die Befestigungsplatte 24 erübrigt, oder als Befestigung für z.B. eine Drossel genutzt werden können.

Bei dem Kohlehalter 70 der Fig. 6 laufen sowohl in der Ebene der Wandung 72 als auch der die Trennfuge 62 aufweisenden Wandung 32 Befestigungsabschnitte 36, 38 bzw. 74, 76, die jeweils aus Abschnitten der Wandung 16 bzw. der gegenüberliegenden Wandung gebildet sind. Hierdurch kann der Kohlehalter 70 problemlos in jeder gewünschten Position auf einem Träger befestigt werden.

Der Fig. 6 ist ein weiteres hervorzuhebendes Merkmal zu entnehmen. So kann zum kontrollierten Festlegen der Litze und damit dessen Befestigung durch z.B. Schweißen das Befestigungselement 24 mit einer Vertiefung wie z.B. Längssicke 77 versehen sein. Eine Vertiefung in Form einer Einbuchtung oder ähnliches ist gleichfalls möglich.

## Patentansprüche

1. Kohlehalter (10, 44, 54, 60, 70) aus gestanztem und gefaltetem Blechmaterial zum Befestigen auf einem Halteträger wie Kunststoffträger, wobei von dem Kohlehalter ausgehende, zu einer Befestigungsfläche des Halteträgers ausgerichtete flächige Vorsprunge (36, 38, 40, 46, 48, 74, 76) in zugeordnete Ausparungen des Halteträgers eingreifen,
**dadurch gekennzeichnet**,
daß die Vorsprünge (36, 38, 40, 74, 76) parallel zur Befestigungsfläche verlaufen und aus senkrecht zur Befestigungsfläche des Halteträgers verlaufenden Wandungen (14, 16) ausgeschnittene Abschnitte sind, zu denen die Wandungen (14, 16) weggefaltet sind, und/oder daß die Vorsprünge (46, 48) Verlängerungen einer von Wandungsabschnitten ausgehenden, parallel zur Befestigungsfläche verlaufenden schwalbenschwanzförmigen Verzahnung (30) sind, die in der der Befestigungsfläche des Halteträgers zugewandten Wandung (32) vorhanden ist.

2. Kohlehalter nach Anspruch 1,
**dadurch gekennzeichnet**,
daß die Vorsprunge (36, 38, 40, 46, 48, 74, 70) als Rasthaken ausgebildet sind.

3. Kohlehalter nach zumindest Anspruch 1 oder 2,
**dadurch gekennzeichnet**,
daß in Ebenen von gegenüberliegenden, parallel zur Befestigungsfläche verlaufenden Wandungen (24, 32) Vorsprünge (36, 38, 40, 46, 48) vorhanden sind.

4. Kohlehalter nach Anspruch 2
**dadurch gekennzeichnet**,
daß der Rasthaken (36) eine Form eines ungleichschenkeligen Dreiecks aufweist, dessen längerer Seitenschenkel (56) in Richtung der vorderen Stirnfläche (18) des Kohlehalters (10, 44, 54, 60, 70) verläuft.

5. Kohlehalter (10, 44 54, 60) nach Anspruch 1,
aus einem elektrisch leitfähigen Werkstoff für eine Schleifkohle, insbesondere für einen Elektromotor, umfassend ein vorzugsweise quaderförmiges Gehäuse (12), durch dessen vordere Stirnfläche (18) eine in dem Gehäuse axial verschiebbare Schleifkohle bewegbar ist, ein im Gehäuse angeordnetes auf die Schleifkohle axial einwirkendes Federelement, ein von der Schleifkohle ausgehendes Litzenelement sowie einen in einer Seitenwandung (16) des Gehäuses verlaufenden Längsschlitz (22), in dem zumindest ein Abschnitt des Litzenelementes frei beweglich angeordnet ist, wobei im Bereich der den Längsschlitz aufweisenden Wandung ein Abschnitt als Befestigung (24) für das freie Ende des Litzenelementes ausgebildet ist,
**dadurch gekennzeichnet**,
daß der die Befestigung (24) bildende Abschnitt aus der Wandung (16) seitlich abragt und vor oder hinter dem Längsschlitz (22) verläuft.

6. Kohlehalter nach Anspruch 5,
**dadurch gekennzeichnet**,
daß zwischen der Befestigung (24) und dem Längsschlitz (22) ein die Litzenbewegung in Richtung der vorderen Stirnfläche (18) begrenzende Litzenbremse (26, 28) angeordnet ist.

7. Kohlehalter nach Anspruch 5,
**dadurch gekennzeichnet**,
daß die Litzenbremse ein zwischen dem Längsschlitz (22) und der Befestigung (24) verlaufender Bereich der Kohlehalterwandung (16) ist.

8. Kohlehalter nach Anspruch 5,
**dadurch gekennzeichnet**,
daß der die Befestigung bildende Abschnitt (24) im wesentlichen senkrecht zur Wandung (16) verläuft und vorzugsweise plan ausgebildet ist.

9. Kohlehalter nach Anspruch 1,
**dadurch gekennzeichnet**,
daß der aus gestanztem und gefaltetem Blechmaterial bestehende Kohlehalter (70) eine schwalbenschwanzförmige Trennfuge (62) aufweist, wobei zumindest ein Abschnitt (64, 66) der Trennfuge sich über die senkrecht zu der die Trennfuge aufweisenden Fläche verlaufenden Wandung (14, 16) erstreckt und vorzugsweise parallel zu dieser abgewinkelt ist, wobei der Endabschnitt (68, 69) als Steckerteil oder als Befestigung von z.B. einer Drossel ausgebildet ist.

10. Kohlehalter nach Anspruch 5,
**dadurch gekennzeichnet**,
daß die Befestigung (24) eine Vertiefung wie z.B. Sicke (77) zum kontrollierten Festlegen des Litzenelementes aufweist.

## Claims

1. Carbon brush holder (10, 44, 54, 60, 70) of punched and folded sheet metal for mounting on a holding bracket such as a plastic bracket, flat projections (36, 38, 40, 46, 48, 74, 76) which originate from the carbon brush holder and are oriented to a mounting surface of the holding bracket engaging in related recesses of the holding bracket,
characterized in that
the projections (36, 38, 40, 74, 76) run parallel to the mounting surface and are sections cut out of walls (14, 16) of the holding bracket running perpendicular to the mounting surface, to form which the walls (14, 16) are folded away, and/or the projections (46, 48) are extensions of a dovetailed tooth construction (30) originating from wall sections and running parallel to the mounting surface, which tooth construction is present in the wall (32) facing the mounting surface of the holding bracket.

2. Carbon brush holder according to claim 1,
characterized in that
the projections (36, 38, 40, 46, 48, 74, 76) are formed as locking hooks.

3. Carbon brush holder according to at least claim 1 or 2,
characterized in that
projections (36, 38, 40, 46, 48) are present in planes of opposed walls (42, 32) running parallel to the mounting surface.

4. Carbon brush holder according to claim 2,
characterized in that
the locking hook (36) has the form of an unequal-sided triangle, the longer side (56) of which runs in the direction of the front end face (18) of the carbon brush holder (10, 44, 54, 60, 70).

5. Carbon brush holder (10, 44, 54, 60) according to claim 1 of an electrically conductive material for a carbon brush, in particular for an electric motor, including a preferably parallelepiped housing (12), through the front end face (18) of which a carbon brush axially displaceable in the housing is movable, a spring element disposed in the housing and acting axially on the carbon brush, a pigtail elernent issuing from the carbon brush and a longitudinal slot (22) running in a side wall (16) of the housing, in which slot at least a section of the pigtail element is disposed to be freely movable, a section being formed in the area of the wall containing the longitudinal slot as a fastening (24) for the free end of the pigtail element,
characterized in that
the section forming the fastening (24) projects laterally from the wall (16) and runs in front of or behind the longitudinal slot (22).

6. Carbon brush holder according to claim 5,
characterized in that
disposed between the fastening (24) and the longitudinal slot (22) is a pigtail brake (26, 28) limiting the movement of the pigtail in the direction of the front end face (18).

7. Carbon brush holder according to claim 5,
characterized in that
the pigtail brake is an area of the carbon brush holder wall (16) running between the longitudinal slot (22) and the fastening (24).

8. Carbon brush holder according to claim 5,
characterized in that
the section (24) forming the fastening runs essentially perpendicular to the wall (16) and is formed preferably flat.

9. Carbon brush holder according to claim 1,
characterized in that
the carbon brush holder (70) consisting of punched and folded sheet metal has a dovetailed parting line (62), at least a section (64, 66) of the parting line extending over the wall (14, 16) running perpendicular to the surface containing the parting line and being bent preferably parallel to this, the end section (68, 69) being formed as a plug connector part or as a fastening of e.g. a choke.

10. Carbon brush holder according to claim 5,
characterized in that
the fastening (24) has an indentation such as e.g. a crease (77) for the controlled fixing of the pigtail element.

## Revendications

1. Porte-balai pour balai en charbon (10, 44, 54, 60, 70) réalisé en tôle estampée et pliée, pour être fixé à un support de retenue tel qu'un support en matière plastique, et partant du porte-balai, des saillies (36, 38, 40, 46, 48, 74, 76), plates, dirigées vers une surface de fixation du support de retenue, viennent prendre dans des découpes associées du support de retenue, porte-balai caractérisé en ce que les saillies (36, 38, 40, 74, 76) sont parallèles à la surface de fixation et sont des segments découpés dans des parois (14, 16) du support de retenue s'entendant perpendiculairement à la surface de fixation, et par rapport auxquelles on a dégagé par pliage les parois (14, 16) et/ou les saillies (46, 48) sont des prolongements d'une denture (30) en queue d'aronde, parallèle à la surface de fixation et partant des segments de paroi, ces prolongements étant prévus dans la paroi (32) tournée vers la surface de fixation du support de retenue.

2. Porte-balai selon la revendication 1, caractérisé en ce que les saillies (36, 38, 40, 46, 48, 74, 76) sont des crochets d'encliquetage.

3. Porte-balai selon au moins l'une des revendications 1 ou 2, caractérisé en ce que dans les plans de paroi (24, 32), opposés, parallèles aux surfaces de fixation il y a des saillies (36, 38, 40, 46, 48).

4. Porte-balai selon la revendication 2, caractérisé en ce que les crochets d'encliquetage (36) ont la forme d'un triangle irrégulier dont le côté le plus long (56) est dirigé dans la direction de la surface frontale avant (18) du porte-balai (10, 44, 54, 60, 70).

5. Porte-balai (10, 44, 54, 60) selon la revendication 1, réalisé en une matière conductrice d'électricité pour un balai frottant notamment d'un moteur électrique, comprenant un boîtier (12), de préférence quadrangulaire, dont la surface avant (18) peut être traversée de manière mobile par un balai en charbon coulissant axialement dans le boîtier, un élément à ressort agissant axialement sur le balai étant logé dans le boîtier, et un élément de cordon partant du balai ainsi qu'une fente longitudinale (22) prévue dans une paroi latérale (16) du boîtier, qui reçoit de manière libre en mouvement, au moins un segment de l'élément de cordon, et au niveau de la paroi ayant la fente longitudinale, il est prévu un segment comme moyen de fixation (24) pour l'extrémité libre de l'élément de cordon, caractérisé en ce que le segment qui forme le moyen de fixation (24) est en saillie latéralement de la paroi (16) et se trouve devant ou derrière la fente longitudinale (22).

6. Porte-balai selon la revendication 5, caractérisé en ce qu'entre le moyen de fixation (24) et la fente longitudinale (22) il est prévu un frein à cordon (26, 28) limitant le mouvement du cordon en direction de la face avant (18).

7. Porte-balai selon la revendication 5, caractérisé en ce que le frein à cordon est prévu dans la zone de la paroi du porte-balai entre la fente longitudinale (22) et le moyen de fixation (24).

8. Porte-balai selon la revendication 5, caractérisé en ce que le segment (24) qui forme le moyen de fixation est essentiellement perpendiculaire à la paroi (16) et de préférence plan.

9. Porte-balai selon la revendication 1, caractérisé en ce que le porte-balai (70) réalisé en tôle estampée et pliée présente un joint (62) de séparation en queue d'aronde, au moins un segment (64, 66) du joint s'étendant sur la paroi (14, 16) dirigée perpendiculairement à la surface munie du joint de séparation, et, de préférence, recourbé parallèlement à cette paroi, le segment d'extrémité (68, 69) étant réalisé sous la forme de fiches ou de moyens de fixation par exemple pour une bobine.

10. Porte-balai selon la revendication 5, caractérisé en ce que le moyen de fixation (24) comporte une cavité telle que par exemple une rainure (77) pour fixer de manière contrôlée, l'élément de cordon.
